# EUROPÄISCHE PATENTSCHRIFT

(11) **EP 3 441 526 B1**
(45) Veröffentlichungstag und Bekanntmachung des Hinweises auf die Patenterteilung: **17.03.2021**
(21) Anmeldenummer: 18182584.5
(22) Anmeldetag: 10.07.2018
(51) Int. Cl.: E01F 9/669

(54) **SCHUTZPLANKENPFOSTEN MIT VORRICHTUNG ZUR HALTERUNG EINES VERKEHRSZEICHENS**
SAFETY BARRIER POST WITH ROAD SIGN RETAINING DEVICE
POTEAU DE GLISSIÈRE DE SÉCURITÉ AVEC DISPOSITIF DE RETENUE D'UN PANNEAU DE SIGNALISATION

(30) Priorität: 07.08.2017 DE 202017104702 U
(43) Veröffentlichungstag der Anmeldung: 13.02.2019
(73) Patentinhaber: Gerland, Dennis, 34369 Hofgeismar (DE)
(72) Erfinder: Gerland, Dennis, 34369 Hofgeismar (DE)
(74) Vertreter: Ostermann, Thomas

(56) Entgegenhaltungen:
- DE-U1- 8 306 362
- DE-U1- 8 802 651
- DE-U1- 9 310 229
- FR-A1- 2 990 447
- FR-A2- 2 660 784
- JP-A- 2002 206 214

## Beschreibung

Die Erfindung betrifft ein Schutzplankenpfosten nach dem Oberbegriff des Patentanspruchs 1.

Aus der DE 20 2006 017 100 U1 ist eine Vorrichtung zur Halterung einem ein Verkehrszeichen tragenden Schaftrohr an einem Schutzplankenpfosten bekannt, bei der ein Aufnahmerohr zur Aufnahme des Schaftrohres mittels einer Arretiereinrichtung an dem Schutzplankenpfosten lösbar befestigbar ist. Die Arretiereinrichtung umfasst eine quer zum Aufnahmerohr verlaufende Arretierstrebe, die verjüngende Enden aufweist. Ein Montieren des Aufnahmerohres an den zumindest an einer Längsseite offenen Schutzplankenpfosten ist durch Einsetzen der Arretierstrebe in das offene Profil des Schutzplankenpfostens und nachträgliches Verschwenken um einen spitzen Drehwinkel gewährleistet. Nachteilig an der bekannten Vorrichtung ist, dass die Arretierstrebe auf die Breite des jeweiligen Profils des Schutzplankenpfostens abgestimmt sein muss. Dies bedeutet, dass für unterschiedliche Pfostenbreiten unterschiedliche Aufnahmerohre verwendet werden müssen.

Aus der DE 88 02 651 U1 ist eine Vorrichtung zur Halterung eines Verkehrszeichens bekannt, das eine Arretiereinrichtung zum Verriegeln und Entriegeln eines Aufnahmerohres an einem Schutzplankenpfosten vorsieht. Die Arretiereinrichtung umfasst eine Spanneinrichtung mit einer ersten und zweiten Spannbacke, die vermittels zweier parallel zueinander angeordneten Schrauben gegen Enden eines Profils des Schutzplankenpfostens verspannt werden. Eine Gewindespindel ist nicht vorgesehen.

Aus der JP 2002 206214 A ist eine Vorrichtung zur Halterung eines Verkehrszeichen an einem Schutzplankenpfosten bekannt, das eine Spanneinrichtung mit einer ersten und zweiten Spannbacke sowie ein Verstellelement aufweist. Die Spanneinrichtung ist innerhalb eines rinnenförmigen Körpers angeordnet.

Aus der FR 2 990 447 A1 ist eine Vorrichtung zur Halterung eines Verkehrszeichens an einem Schutzplankenpfosten bekannt, bei der ein mit dem Verkehrszeichen verbundenes Schaftrohr in einem Aufnahmerohr des Schutzplankenpfostens mittels einer Schraube arretiert wird. Hierzu weist das Aufnahmerohr eine entsprechende Bohrung auf. Eine Gewindespindel ist nicht vorgesehen.

Aus der DE 83 06 362 U1 ist ein Schutzplankenposten mit einer Vorrichtung zur Halterung eines Verkehrszeichens bekannt, wobei die Vorrichtung ein Aufnahmerohr für ein Schaftrohr eines Verkehrszeichens sowie eine Arretiereinrichtung zum Verriegeln und Entriegeln des Aufnahmerohres an dem Schutzplankenpfosten aufweist. Die Arretiereinrichtung weist eine Klemmschere als Spanneinrichtung auf, bei der eine erste und zweite Spannbacke über ein Gelenk mit der Gewindespindel gekoppelt sind. Bei der Verstellung der Spannbacken werden diese stets synchron in die Arretierstellung und die Nichtarretierstellung verbracht.

Aufgabe der vorliegenden Erfindung ist es daher, einen Schutzplankenpfosten mit einer Vorrichtung zur Halterung eines Verkehrszeichens am Schutzplankenpfosten derart weiterzubilden, dass ein Aufnahmerohr zur Aufnahme eines Schaftrohres des Verkehrszeichens unter Verringerung der Montage- und Demontagedauer universell an unterschiedlich geformte Schutzplankenpfosten montierbar ist.

Zur Lösung dieser Aufgabe weist die Erfindung die Merkmale des Patentanspruchs 1 auf.

Nach der Erfindung ist eine Spanneinrichtung vorgesehen, die einen Grundkörper, eine erste Spannbacke und eine zweite Spannbacke sowie ein Verstellelement aufweist, so dass durch Betätigen des Verstellelementes die erste Spannbacke und die zweite Spannbacke in eine Arretierstellung bringbar sind, in der die erste Spannbacke und die zweite Spannbacke unter Erzeugung einer Spannkraft auf den Schutzplankenpfosten so einwirken, dass das Aufnahmerohr fest zu dem Schutzplankenpfosten gehalten ist. Die Spannkraft ist so groß, dass auf dem Schutzplankenpfosten insbesondere in Längserstreckung desselben eine den Anforderungen entsprechende Haltekraft wirkt. Dadurch, dass die Spannbacken quer zur Längserstreckung des Schutzplankenpfostens verstellbar angeordnet sind, können die beiden Spannbacken in einem solchen Abstand zueinander verbracht werden, dass sie in einer Nichtarretierstellung an dem Schutzplankenpfosten anbringbar sind. Durch Betätigen des Verstellelementes werden die Spannbacken dann derart verstellt, dass sie in der Arretierstellung unter Ausübung der Spannkraft auf den Schutzplankenpfosten das Aufnahmerohr in die ortsfeste Montagestellung bringen. Vorteilhaft kann auf diese Weise dieselbe Arretiereinrichtung zur Befestigung von Aufnahmerohren an unterschiedlich geformte Schutzplankenpfosten eingesetzt werden. Nach der Erfindung ist das Verstellelement als eine Gewindespindel ausgebildet, die sich im Gewindeeingriff mit der ersten Spannbacke und der zweiten Spannbacke befindet. Vorteilhaft kann die manuelle Drehbewegung in eine translatorische Bewegung umgewandelt werden, die zur Verstellung der Spannbacken genutzt werden kann. Nach der Erfindung kann die Gewindespindel ein gegenläufiges Gewinde auf, so dass auf einfache Weise eine Spanneinrichtung mit einer verstellbaren ersten und zweiten Spannbacke bereitgestellt werden kann. Nach der Erfindung ist die erste Spannbacke stets als eine relativ zu dem Grundkörper verstellbare Spannbacke ausgebildet. Die zweite Spannbacke kann ebenfalls als verstellbare Spannbacke ausgebildet sein, wenn die Gewindespindel ein gegenläufiges Gewinde aufweist. Wenn beide Spannbacken verstellbar ausgebildet sind, ist der Verstellweg zur Erreichung der gleichen Spannkraft im Vergleich zu der Ausführung mit einer feststehenden Spannbacke halb so groß, so dass die Montage- und Demontagedauer relativ klein gehalten werden kann. Darüber hinaus kann hierdurch vereinfacht eine symmetrische Festlegung des Aufnahmerohres zu dem Schutzplankenpfosten erfolgen. Der Vorteil der Ausführung mit einer feststehenden Spannbacke besteht darin, dass der Aufwand für die Verstellung bzw. des Verstellelementes reduziert sein kann.

Nach einer bevorzugten Ausführungsform der Erfindung ist der Schutzplankenpfosten als ein längsseitig offenes Profil ausgebildet mit gegenüberliegenden Profilenden. Die erste und zweite Spannbacke der Spanneinrichtung sind derart geformt, dass sie an den Profilenden des Schutzplankenpfostens angreifen können. Vorteilhaft wird durch das vereinfachte Ansetzen der Spannbacken an dem Schutzplankenpfosten die Handhabung beim Arretieren verbessert.

Nach einer Weiterbildung der Erfindung sind die erste Spannbacke und die zweite Spannbacke derart geformt, dass sie in der Arretierstellung unter Bildung einer Anlagefläche bezogen auf eine Längsmittelebene des Schutzplankenpfostens von außen oder von innen eine entgegengesetzte wirkende Spannkraft auf die Profilenden und/oder Längsseiten des Schutzplankenpfostens ausüben. Vorteilhaft wird hierdurch eine flächige Festlegung der Spannbacken an dem Schutzplankenpfosten erreicht, was die mechanische Beanspruchung des Schutzplankenpfostenmaterials begrenzt.

Nach einer Weiterbildung der Erfindung ist die Gewindespindel als ein Trapezgewinde ausgebildet, die aufgrund ihrer selbsthemmenden Wirkung ein Lösen der Gewindespindel von der ersten bzw. zweiten Spannbacke verhindert.

Nach einer Weiterbildung der Erfindung weisen die erste und/oder zweite Spannbacke Öffnungen auf, so dass hierdurch eine Gewichtsersparnis eintreten kann.

Nach einer Weiterbildung der Erfindung weist das Verstellelement einen Griff auf zum manuellen Erfassen des Verstellelementes und Betätigen desselben. Insbesondere wenn der Griff relativ breit, d. h. ausladend zu der Achse der Gewindespindel ausgebildet ist, kann hierdurch der Kraftaufwand beim Montieren bzw. beim Demontieren reduziert werden.

Nach einer Weiterbildung der Erfindung ist auf einer der Arretiereinrichtung abgewandten Seite des Aufnahmerohrs ein Ausleger angeordnet, an dem ein weiteres Aufnahmerohr befestigbar ist. Vorteilhaft können hierdurch mehrere Aufnahmerohre parallel zueinander mittels einer einzigen Spanneinrichtung an dem Schutzplankenpfosten befestigt werden.

Weitere Vorteile der Erfindung ergeben sich aus den weiteren Unteransprüchen.

Ausführungsbeispiele der Erfindung werden nachfolgend anhand der Zeichnungen näher erläutert.

Es zeigen:
- Figur 1: eine perspektivische Darstellung einer montierten Arretiereinrichtung nach einer ersten Ausführungsform in einer Arretierstellung an einem Σ-förmigen Schutzplankenpfosten,
- Figur 2: eine Seitenansicht der montierten Arretiereinrichtung gemäß Figur 1,
- Figur 3: eine Draufsicht auf die montierte Arretiereinrichtung gemäß Figur 1,
- Figur 4: eine Draufsicht auf die an dem Schutzplankenpfosten angesetzte Arretiereinrichtung gemäß Figur 1 in einer Entriegelungsstellung,
- Figur 5: eine perspektivische Vorderansicht der Arretiereinrichtung gemäß der ersten Ausführungsform,
- Figur 6: eine Seitenansicht der Arretiereinrichtung nach der ersten Ausführungsform,
- Figur 7: eine Draufsicht auf die Arretiereinrichtung nach der ersten Ausführungsform,
- Figur 8: eine Draufsicht auf die Arretiereinrichtung gemäß der ersten Ausführungsform in einer Arretierstellung an einem C-förmigen Schutzplankenpfosten ,
- Figur 9: eine Draufsicht auf eine Arretiervorrichtung nach einer zweiten Ausführungsform in einer Arretierstellung an einem Σ-förmigen Schutzplankenpfosten,
- Figur 10: eine perspektivische Darstellung der Arretiereinrichtung nach der zweiten Ausführungsform,
- Figur 11: eine Draufsicht auf die Arretiereinrichtung nach der zweiten Ausführungsform,
- Figur 12: eine perspektivische Darstellung der Arretiereinrichtung nach der ersten Ausführungsform, die lediglich mit einem einzigen Aufnahmerohr verbunden ist und
- Figur 13: eine Draufsicht auf die Arretiereinrichtung gemäß Figur 12.

Ein erfindungsgemäßer Schutzplankenpfosten umfasst mindestens ein Aufnahmerohr 1, mit dem ein nicht dargestelltes Schaftrohr eines Verkehrszeichens verbindbar ist, beispielsweise mittels einer Klemm- oder Steckeinrichtung. Das Aufnahmerohr 1 ist in den vorliegenden Ausführungsbeispielen im Querschnitt rechteckförmig bzw. quadratisch ausgebildet.

In einer ersten Ausführungsform der Erfindung ist das Aufnahmerohr 1 über einen Ausleger 2 mit einem parallel versetzt angeordneten zweiten Aufnahmerohr 1' verbunden, an dem ein weiteres Schaftrohr eines Verkehrszeichens oder dergleichen lösbar verbindbar ist. Der Ausleger 2 kann an dem Aufnahmerohr 1 angeschweißt sein oder - wie das Aufnahmerohr 1' - mit dem Ausleger 2 durch eine Schraubverbindung 3 verbunden sein.

Das Aufnahmerohr 1 ist über eine Schraubverbindung 3' mit einer Arrretiereinrichtung 4 vorzugsweise lösbar verbunden, wobei die Arretiereinrichtung 4 zum Verriegeln und Entriegeln des Aufnahmerohres 1 an einem Schutzplankenpfosten 5 dient. Der Schutzplankenpfosten 5 ist im Querschnitt Σ-förmig ausgebildet. Der Schutzplankenpfosten 5 ist somit als ein längsseitig offenes Profil ausgebildet, das bezüglich einer Längsmittelebene M_{L} desselben symmetrische und gegenüberliegend angeordnete Profilenden 6 aufweist. Die Profilenden 6 sind auf einer der Arretiereinrichtung 4 zugewandten Längsseite des Schutzplankenpfostens 5 angeordnet. Zwischen den Profilenden 6 erstreckt sich ein Schlitz 7 von einem ersten Stirnende 8 zu einem gegenüberliegenden zweiten Stirnende 9 des Schutzplankenpfostens 5. Der Schutzplankenpfosten 5 ist langgestreckt bzw. geradlinig ausgebildet und verläuft in der Arrretierstellung parallel zu den Aufnahmerohren 1, 1'.

An dem Schutzplankenpfosten 5 ist in bekannter Weise eine Schutzplanke 10 befestigt, die in horizontaler Richtung verläuft. Der Schutzplankenpfosten 5 verläuft in vertikaler Richtung.

Die Arretiereinrichtung 4 ist als eine Spanneinrichtung ausgebildet, die im Wesentlichen einen Grundkörper 11, eine erste Spannbacke 12, eine zweite Spannbacke 13 sowie ein Verstellelement 14 umfasst. Der Grundkörper 11 ist quaderförmig ausgebildet und über die Schraubverbindung 3' an dem Aufnahmerohr 1 befestigt.

Die erste Spannbacke 12 ist als eine verstellbare Spannbacke ausgebildet, die relativ zu dem Grundkörper 11 bewegbar ist, und zwar entlang eines senkrecht zu einer Längserstreckung L des Schutzplankenpfostens 5 verlaufenden Verstellweges. Zu diesem Zweck sind stirnseitige Enden 15 der leistenförmigen ersten Spannbacke 12 an einer Führungsfläche 16 des Grundkörpers 11 gleitend gelagert. Die Führungsfläche 16 des Grundkörpers 11 verläuft in Richtung des Verstellweges, also senkrecht zur Längserstreckung L des Schutzplankenpfostens 5.

Die zweite Spannbacke 13 ist in Relation zu dem Grundkörper 11 feststehend ausgebildet. Sie ist beispielsweise durch Verschraubung mit dem Grundkörper 11 verbunden. Die zweite Spannbacke 13 ist wie die erste Spannbacke 12 leistenförmig ausgebildet und erstreckt sich in vertikaler Richtung, d. h. parallel zu dem Schutzplankenpfosten 5 bzw. parallel zu dem Aufnahmerohr 1.

Die erste Spannbacke 12 und die zweite Spannbacke 13 sind über das Verstellelement 14 miteinander gekoppelt. Das Verstellelement 14 ist als eine Gewindespindel ausgebildet, die sich in einem Gewindeeingriff mit der ersten Spannbacke 12 befindet, so dass die erste Spannbacke 12 entlang des Verstellweges relativ zu dem Grundkörper 11 beweglich gelagert ist. Zu diesem Zweck weist die erste Spannbacke 12 eine Durchgangsbohrung 17 mit einem Innengewinde auf. Die zweite Spannbacke 13 weist eine Bohrung 18 auf, in der ein freies Ende des Verstellelementes 14 drehbar, aber nicht axial verschieblich gelagert ist. Die Bohrung 18 weist kein Innengewinde auf. Die Bohrung 18 ist somit als eine Leerlaufbohrung für die Gewindespindel 14 ausgebildet.

Die erste Spannbacke 12 und die zweite Spannbacke 13 weisen eine an die Profilenden 6 des Schutzplankenpfostens 5 angepasste Form auf. Im vorliegenden Ausführungsbeispiel gemäß den Figuren 1 bis 8 weist die erste Spannbacke 12 auf einer der zweiten Spannbacke 13 abgewandten Seite eine Nut 19 und die zweite Spannbacke 13 auf einer der ersten Spannbacke 12 abgewandten Seite eine Nut 20 auf. Die Nuten 19, 20 verlaufen jeweils parallel zum Schutzplankenpfosten 5 bzw. parallel zu den Profilenden 6 des Schutzplankenpfostens 5. Die Nuten 19, 20 weisen eine solche Breite auf, dass die Profilenden 6 in die Nuten 19 bzw. 20 eingreifen können.

Zur Halterung des fest mit dem Grundkörper 11 verbundenen Aufnahmerohres 1 an dem Schutzplankenpfosten 5 wird die Gewindespindel 14 mittels eines endseitigen Griffes 21 manuell so verdreht, dass ein Außenabstand der ersten Spannbacke 12 zu der zweiten Spannbacke 13 kleiner ist als ein Innenabstand der gegenüberliegenden Profilenden 6. Die Spanneinrichtung 4 kann somit unter Eingreifen der ersten Spannbacke 12 und der zweiten Spannbacke 13 in den Schlitz 7 des Schutzplankenpfostens 5 in einer gewünschten Höhe an demselben angesetzt werden. Das Aufnahmerohr 1 befindet sich somit in einer Montagestellung.

Durch Verdrehen der Gewindespindel 14 in einer ersten Drehrichtung wird nun die erste Spannbacke 12 in Richtung eines erstens Profilendes 6 bewegt, nachdem das gegenüberliegende zweite Profilende 6' des Schutzplankenpfostens 5 in die Nut 20 der zweiten Spannbacke 13 eingegriffen hat. Die erste Spannbacke 12 wird nun entlang des Verstellweges aus einer Nichtarretierstellung gemäß Figur 4 in eine Arretierstellung gemäß Figur 3 bewegt, wobei nach und nach eine erhöhte Spannkraft F_{S} auf die Profilenden 6, 6' wirkt. Die Spannkraft F_{S} ist quer zur Längserstreckung L des Schutzplankenpfostens 5 gerichtet.

Die von der ersten Spannbacke 12 und der zweiten Spannbacke 13 ausgeübte Spannkraft F_{S} ist entgegengesetzt zueinander gerichtet und wirkt nach Art eines Schraubstockes auf die Profilenden 6, 6' des Schutzplankenpfostens 5, so dass dieser in der Arretierstellung fest an dem Aufnahmerohr 1 gehalten ist. Bevor die Spannkraft F_{S} auf die Profilenden 6, 6' wirkt, befinden sich die Profilenden 6, 6' in der jeweiligen Nut 19, 20, so dass ein unerwünschtes Lösen quer zum Schutzplankenpfosten 5 der Spanneinrichtung verhindert wird.

In der Arretierstellung liegen die Profilenden 6, 6' unter Bildung einer Anlagefläche in den Nuten 19, 20 der ersten Spannbacke 12 bzw. zweiten Spannbacke 13 an denselben an. Zum Verbringen der Spanneinrichtung 4 von der Arretierstellung in die Nichtarretierstellung wird die Gewindespindel 14 in entgegengesetzter zweiter Drehrichtung verdreht, so dass die erste Spannbacke 12 in Richtung der zweiten Spannbacke 13 bewegt wird. Die Spanneinrichtung 4 bzw. das Aufnahmerohr 1 kann von dem Schutzplankenpfosten 5 entfernt werden, sobald der Außenabstand der ersten Spannbacke 12 zu der zweiten Spannbacke 13 kleiner ist als der lichte Abstand b der Profilenden 6, 6' des Schutzplankenpfostens 5 zueinander.

Die Bauteile 11, 12, 13, 14 der Spanneinrichtung 4 bestehen aus einem Stahlmaterial. Zur Gewichtsreduzierung weist der Grundkörper 11 der Spanneinrichtung 4 Öffnungen 22 auf, die vorzugsweise in horizontaler Richtung als Durchgangsöffnungen ausgebildet sind.

Die Nut 19 der ersten Spannbacke 12 und die Nut 20 der zweiten Spannbacke 13 ist derart geformt, dass die Spanneinrichtung 4 auch an einem C-förmigen Schutzplankenpfosten 5' gemäß der Figur 8 lösbar befestigbar ist. Der Schutzplankenpfosten 5' ist als sogenannter Super-Rail-Pfosten ausgebildet.

Nach einer zweiten Ausführungsform der Spanneinrichtung 4 gemäß den Figuren 9 bis 11 ist im Unterschied zu der vorgenannten Ausführungsform eine klammerförmige erste Spannbacke 12' und eine klammerförmige zweite Spannbacke 13' vorgesehen, die jeweils in der Arretierstellung gegenüberliegende Längsseiten 24 des Schutzplankenpfostens 5 umgreifen. Zu diesem Zweck ist die erste Spannbacke 12' und die zweite Spannbacke 13' C-förmig ausgebildet, wobei ein lichter Abstand a gegenüberliegender Schenkel 25 der ersten Spannbacke 12' und gegenüberliegende Schenkel 26 der zweiten Spannbacke 13' jeweils größer ist als eine Breite der Längsseiten 24 des Schutzplankenpfostens 5'. Die Längsseiten 24 des Schutzplankenpfostens 5' sind im vorliegenden Ausführungsbeispiel als Schmalseiten ausgebildet, deren Breite kleiner ist als eine Breite der zum Schlitz 7 gegenüberliegenden Längsseite 27. In der Arretierstellung liegt zumindest ein Scheitelabschnitt 28 der Spannbacken 12', 13' an den Längsseiten 24 des Schutzplankenpfostens 5 an. Im vorliegenden Ausführungsbeispiel liegen auch die Schenkel 25, 26 der Spannbacken 12' bzw. 13' an dem Schutzplankenpfosten 5 an, so dass eine relativ große Anlagefläche gebildet wird. Weist der Schutzplankenpfosten 5 eine kleinere Dimension, beispielsweise schmalere Längsseiten 24 auf, liegt nur der Scheitelabschnitt 28 an dem Schutzplankenpfosten 5 an. Dieselbe Spanneinrichtung 4 kann vorteilhaft somit für unterschiedlich dimensionierte Schutzplankenpfosten 5 verwendet werden.

Gleiche Bauteile bzw. Bauteilfunktionen der Ausführungsbeispiele sind mit den gleichen Bezugszeichen versehen.

Im Unterschied zu der ersten Ausführungsform der Spanneinrichtung 4 wird hier eine nach innen gerichtete Spannkraft F_{S} ausgeübt. Die Spannkraft F_{S} wirkt somit auf den Schutzplankenpfosten 5 von außen und nicht von innen.

Nach einer weiteren Ausführungsform der Erfindung gemäß Figur 12 und 13 ist die Spanneinrichtung 4 lediglich mit dem einzigen Aufnahmerohr 1 gekoppelt. Ein Ausleger 2 ist im Unterschied zu der ersten Ausführungsform nicht vorgesehen.

Nach einer nicht dargestellten alternativen Ausführungsform kann auch die zweite Spannbacke 13 als eine verstellbare Spannbacke ausgebildet sein. Zu diesem Zweck kann die Gewindespindel 14 ein gegenläufiges Gewinde aufweisen.

Vorzugsweise weist die Gewindespindel 14 ein Trapezgewinde auf.

Nach einer nicht dargestellten Ausführungsform kann der Schutzplankenpfosten 5 alternativ auch im Querschnitt U-förmig oder Doppel-T-förmig ausgebildet sein. Für den Doppel-T-förmigen Schutzplankenpfosten ist vorzugsweise die Spanneinrichtung 4' vorgesehen. Bei einem ausreichend großen lichten Abstand a der Schenkel 25, 26 zueinander kann eine Arretierung an beliebigen Schutzplankenpfostenprofilen erfolgen.

## Patentansprüche

1. Schutzplankenpfosten (5, 5') mit einer Vorrichtung zur Halterung eines Verkehrszeichens am Schutzplankenpfosten (5, 5'), wobei die Vorrichtung ein Aufnahmerohr (1, 1') zur Aufnahme eines Schaftrohres des Verkehrszeichens, mit einer Arretiereinrichtung (4, 4') zum Verriegeln und Entriegeln des Aufnahmerohres (1, 1') an dem Schutzplankenpfosten (5, 5') aufweist, wobei die Arretiereinrichtung (4, 4') eine fest mit dem Aufnahmerohr (1) verbundenen Spanneinrichtung (4, 4') umfasst, die
- einen Grundkörper (11) aufweist, der mit dem Aufnahmerohr (1) verbunden ist,
- eine erste Spannbacke (12, 12') und eine zweite Spannbacke (13, 13') aufweist, wobei die erste Spannbacke (12, 12') und/oder die zweite Spannbacke (13, 13') in eine Richtung quer zur Längserstreckung (L) des Schutzplankenpfostens (5, 5') verstellbar angeordnet ist,
- ein Verstellelement (14) aufweist zum Verbringen der Spanneinrichtung (4, 4') in eine Arretierstellung, in der die erste Spannbacke (12, 12') und die zweite Spannbacke (13, 13') eine quer zur Längserstreckung (L) des Schutzplankenpfostens (5, 5') gerichtete Spannkraft (F_{S}) auf denselben ausüben, und zum Verbringen der Spanneinrichtung (4, 4') in eine Nichtarretierstellung, in der die erste Spannbacke (12, 12') und die zweite Spannbacke (13, 13') keine Spannkraft auf den Schutzplankenpfosten (5, 5') ausüben,
**dadurch gekennzeichnet,**
**dass** das Verstellelement (14) als eine Gewindespindel ausgebildet ist, die sich in Gewindeeingriff mit der ersten Spannbacke (12, 12') und/oder der zweiten Spannbacke (13, 13') befindet,
**dass** die verstellbare erste Spannbacke (12, 12') relativ zu dem Grundkörper (11) der Spanneinrichtung (4, 4') entlang eines senkrecht zu einer Längserstreckung (L) des Schutzplankenpfostens (5) verlaufenden Verstellweges bewegbar ist, wobei stirnseitigen Enden (15) der leistenförmig ausgebildeten ersten Spannbacke (12, 12') an einer in Richtung des Verstellweges verlaufenden Führungsfläche (16) des Grundkörpers (11) gleitend gelagert ist, und dass die erste Spannbacke (12, 12') eine Durchgangsbohrung (17) mit einem Innengewinde für die Gewindespindel (14) aufweist, dass die zweite Spannbacke (13, 13') in Relation zu dem Grundkörper (11) feststehend ausgebildet ist mit einer Bohrung (18), in der ein freies Ende der Gewindespindel (14) drehbar und nicht axial verschiebbar gelagert ist,
oder dass die zweite Spannbacke (13, 13') als eine zu dem Grundkörper (11) verstellbare Spannbacke ausgebildet ist mit einer Durchgangsbohrung enthaltend ein Innengewinde für die Gewindespindel (14), wobei die Gewindespindel (14) mit einem gegenläufigen Gewinde ausgestattet ist.

2. Schutzplankenpfosten nach Anspruch 1, **dadurch gekennzeichnet, dass** der Schutzplankenpfosten (5, 5') als ein längsseitig offenes Profil ausgebildet ist mit bezogen auf eine Längsmittelebene (M_{L}) desselben gegenüberliegend angeordneten Profilenden (6, 6') einerseits und dass die erste Spannbacke (12, 12') und die zweite Spannbacke (13, 13') eine an die Profilenden (6, 6') des Schutzplankenpfostens (5, 5') angepasste Form aufweisen anderseits.

3. Schutzplankenpfosten nach Anspruch 1 oder 2, **dadurch gekennzeichnet, dass** die erste Spannbacke (12, 12') und die zweite Spannbacke (13, 13') derart geformt sind, dass sie in der Arretierstellung unter Bildung einer Anlagefläche bezogen auf die Längsmittelebene (M_{L}) des Schutzplankenpfostens (5, 5') von außen oder von innen eine entgegengesetzt wirkende Spannkraft (F_{S}) auf die Profilenden (6, 6') des Schutzplankenpfostens (5, 5') und/oder auf Längsseiten (24) des Schutzplankenpfostens (5) ausüben.

4. Schutzplankenpfosten nach Anspruch 1, **dadurch gekennzeichnet, dass** die Gewindespindel (14) ein Trapezgewinde aufweist.

5. Schutzplankenpfosten nach einem der Ansprüche 1 bis 4, **dadurch gekennzeichnet, dass** der Grundkörper (11) der Spanneinrichtung (4, 4') mit Öffnungen (22) versehen ist.

6. Schutzplankenpfosten nach einem der Ansprüche 1 bis 5, **dadurch gekennzeichnet, dass** das Verstellelement (14) mit einem Griff (21) versehen ist.

7. Schutzplankenpfosten nach einem der Ansprüche 1 bis 6, **dadurch gekennzeichnet, dass** die Bauteile (11, 12, 13, 14) der Spanneinrichtung (4, 4') aus einem Metallmaterial, insbesondere Stahlmaterial, bestehen.

8. Schutzplankenpfosten nach einem der Ansprüche 1 bis 7, **dadurch gekennzeichnet, dass** auf einer der Spanneinrichtung (4, 4') abgewandten Seite des Aufnahmerohres (1) sich ein Ausleger (2) quer zu dem Aufnahmerohr (1) erstreckt, an dem ein weiteres Aufnahmerohr (1') befestigt ist.

9. Schutzplankenpfosten nach einem der Ansprüche 1 bis 8, **dadurch gekennzeichnet, dass** der Schutzplankenpfosten (5, 5') im Querschnitt Σ-förmig oder U-förmig oder C-förmig oder Doppel-T-förmig ausgebildet ist.

## Claims

1. A safety barrier post (5, 5') with a road sign retaining device on the safety barrier post (5, 5'), wherein the device has a receiving tube (1, 1') for receiving a shaft tube of the road sign with a securing element (4, 4') for locking and unlocking the receiving tube (1, 1') on the safety barrier post (5, 5'),
wherein the securing element (4, 4') comprises a clamping element (4, 4') which is fixedly connected to the receiving tube (1), said clamping element
- having a base body (11) which is connected to the receiving tube (1),
- having a first clamping jaw (12, 12') and a second clamping jaw (13, 13'), wherein the first clamping jaw (12, 12') and/or the second clamping jaw (13, 13') is/are arranged so as to be adjustable in a direction transverse to the longitudinal extension (L) of the safety barrier post (5, 5'),
- having an adjustment element (14) for moving the clamping element (4, 4') into a securing position in which the first clamping jaw (12, 12') and the second clamping jaw (13, 13') exert a clamping force (F_{S}) directed transversely to the longitudinal extension (L) of the safety barrier post (5, 5') on the same, and for moving the clamping element (4, 4') into a non-securing position in which the first clamping jaw (12, 12') and the second clamping jaw (13, 13') do not exert a clamping force on the safety barrier post (5, 5'),
**characterized in that**
the adjustment element (14) is formed as a threaded rod which is in threaded engagement with the first clamping jaw (12, 12') and/or the second clamping jaw (13, 13'),
the adjustable first clamping jaw (12, 12') is movable relative to the base body (11) of the clamping element (4, 4') along an adjustment path running perpendicular to a longitudinal extension (L) of the safety barrier post (5),
wherein front ends (15) of the bar-shaped first clamping jaw (12, 12') are slidably mounted on a guide surface (16) of the base body (11) running in the direction of the adjustment path, and the first clamping jaw (12, 12') has a through-bore (17) with an internal thread for the threaded rod (14), the second clamping jaw (13, 13') is formed so as to be stationary relative to the base body (11), with a bore (18) in which a free end of the threaded rod (14) is rotatably but not axially displaceably mounted,
or the second clamping jaw (13, 13') is formed as a clamping jaw which is adjustable relative to the base body (11), with a through-bore including an internal thread for the threaded rod (14), wherein the threaded rod (14) is provided with a counter-rotating thread.

2. The safety barrier post according to Claim 1, **characterized in that**, on the one hand, the safety barrier post (5, 5') is formed as a longitudinally open profile with, relative to a longitudinal central plane (M_{L}) of the same, opposingly arranged profile ends (6, 6') and **in that**, on the other hand, the first clamping jaw (12, 12') and the second clamping jaw (13, 13') have a shape adapted to the profile ends (6, 6') of the safety barrier post (5, 5').

3. The safety barrier post according to Claim 1 or 2, **characterized in that** the first clamping jaw (12, 12') and the second clamping jaw (13, 13') are formed such that, when they are in the securing position, they exert an opposingly acting clamping force (F_{S}) on the profile ends (6, 6') of the safety barrier post (5, 5') and/or on the longitudinal sides (24) of the safety barrier post (5) from inside or from outside while forming a contact surface relative to the longitudinal central plane (M_{L}).

4. The safety barrier post according to Claim 1, **characterized in that** the threaded rod (14) has a trapezoidal thread.

5. The safety barrier post according to any one of Claims 1 to 4, **characterized in that** the base body (11) of the clamping element (4, 4') is provided with openings (22).

6. The safety barrier post according to any one of Claims 1 to 5, **characterized in that** the adjustment element (14) is provided with a handle (21).

7. The safety barrier post according to any one of Claims 1 to 6, **characterized in that** the components (11, 12, 13, 14) of the clamping element (4, 4') consist of a metal material, in particular a steel material.

8. The safety barrier post according to any one of Claims 1 to 7, **characterized in that**, on a side of the receiving tube (1) facing away from the clamping element (4, 4'), a cantilever (2) extends transversely to the receiving tube (1), a further receiving tube (1') being attached thereto.

9. The safety barrier post according to any one of Claims 1 to 8, **characterized in that** the safety barrier post (5, 5') has a Σ-shaped or U-shaped or C-shaped or double-T-shaped cross-section.

## Revendications

1. Poteau de glissière de sécurité (5, 5') avec un dispositif de retenue d'un panneau de signalisation sur le poteau de glissière de sécurité (5, 5'), sachant que le dispositif présente un tube de réception (1, 1') destiné à recevoir une tige tubulaire du panneau de signalisation, avec un dispositif de blocage (4, 4') pour le verrouillage et le déverrouillage du tube de réception (1, 1') sur le poteau de glissière de sécurité (5, 5'), sachant que le dispositif de blocage (4, 4') comprend un dispositif de serrage (4, 4'), qui, relié fixement au tube de réception (1), présente
- un corps de base (11), lequel est relié au tube de réception (1),
- une première mâchoire de serrage (12, 12') et une deuxième mâchoire de serrage (13, 13'), sachant que la première mâchoire de serrage (12, 12') et / ou la deuxième mâchoire de serrage (13, 13') sont disposées, déplaçables dans une direction transversale par rapport au sens longitudinal (L) du poteau de glissière de sécurité (5, 5'),
- un élément de réglage (14) qui est destiné à amener le dispositif de serrage (4, 4') dans une position de verrouillage, dans laquelle la première mâchoire de serrage (12, 12') et la deuxième mâchoire de serrage (13, 13') exercent sur le poteau de glissière de sécurité (5, 5') une force de traction (Fₛ) dans une direction transversale par rapport au sens longitudinal (L) de celui-ci, et à amener le dispositif de serrage (4, 4') dans une position de déverrouillage, dans laquelle la première mâchoire de serrage (12, 12') et la deuxième mâchoire de serrage (13, 13') n'exercent aucune force de serrage sur le poteau de glissière de sécurité (5, 5'),
**caractérisé en ce que**
l'élément de réglage (14) est réalisé en forme de broche filetée, qui se trouve en prise avec la première mâchoire de serrage (12, 12') et / ou la deuxième mâchoire de serrage (13, 13'), que la première mâchoire de serrage déplaçable (12, 12') peut, par rapport au corps de base (11) du dispositif de serrage (4, 4'), être déplacée le long d'une voie de réglage s'étendant verticalement par rapport à un sens longitudinal (L) du poteau de glissière de sécurité (5), étant montée, côté frontal (12'), coulissante sur une surface de guidage (16) du corps de base (11), et que la première mâchoire de serrage (12, 12') présente un trou traversant (17) pourvu d'un filetage intérieur pour la broche filetée (14), que la deuxième mâchoire de serrage (13, 13'), de conception fixe par rapport au corps de base (11), avec un alésage traversant (18), est montée déplaçable en rotation, mais non déplaçable axialement, dans une extrémité libre de la broche filetée (14), ou que la deuxième mâchoire de serrage (13, 13') est réalisée sous la forme d'une mâchoire de serrage déplaçable par rapport au corps de base (11), avec un alésage traversant comprenant un filetage intérieur pour la broche filetée (14), sachant que la broche filetée (14) est pourvue d'un filetage inversé.

2. Poteau de glissière de sécurité selon la revendication 1, **caractérisé en ce que**, d'une part, le poteau de glissière de sécurité (5, 5') est réalisé sous la forme d'un profilé ouvert dans le sens longitudinal comprenant des extrémités (6, 6'), qui, en regard d'un plan médian, longitudinal (M), sont disposées à l'opposé de celui-ci, et que, d'autre part, la première mâchoire de serrage (12, 12') et la deuxième mâchoire de serrage (13, 13') présentent une forme, laquelle est adaptée aux extrémités profilées (6, 6') du poteau de glissière de sécurité (5, 5').

3. Poteau de glissière de sécurité selon revendication 1 ou 2, **caractérisé en ce que** la première mâchoire de serrage (12, 12') et la deuxième mâchoire de serrage (13, 13') sont formées de sorte que, en réalisant une surface de contact par rapport à un plan médian, longitudinal (M) du poteau de glissière de sécurité (5, 5'), elles exercent, de l'extérieur ou de l'intérieur, une force de serrage (Fₛ) agissant en sens opposé sur les extrémités profilées (6, 6') du poteau de glissière de sécurité (5, 5') et / ou sur les côtés longitudinaux (24) du poteau de glissière de sécurité (5).

4. Poteau de glissière de sécurité selon la revendication 1, **caractérisé en ce que** la broche filetée (14) présente un filetage trapézoïdal.

5. Poteau de glissière de sécurité selon l'une des revendications 1 à 4, **caractérisé en ce que** le corps de base (11) du dispositif de serrage (4, 4') est pourvu d'ouvertures (22).

6. Poteau de glissière de sécurité selon l'une des revendications 1 à 5, **caractérisé en ce que** l'élément de réglage (14) est pourvu d'une poignée (21).

7. Poteau de glissière de sécurité selon l'une des revendications 1 à 6, **caractérisé en ce que** les composants (11, 12, 13, 14) du dispositif de serrage (4, 4') consistent en un matériau métallique, en particulier un matériau d'acier.

8. Poteau de glissière de sécurité selon l'une des revendications 1 à 7, **caractérisé en ce que**, sur un côté du tube de réception (1) orienté à l'opposé du dispositif de serrage (4, 4'), s'étend, transversalement par rapport au tube de réception (1), une flèche (2), sur laquelle un autre tube de réception (1') est fixé.

9. Poteau de glissière de sécurité selon l'une des revendications 1 à 8, **caractérisé en ce que** le poteau de glissière de sécurité (5, 5') est réalisé, en coupe transversale, en forme de Σ ou de U ou en forme de C ou en forme de double T.
